# EUROPÄISCHE PATENTSCHRIFT

(11) **EP 2 291 107 B1**
(45) Veröffentlichungstag und Bekanntmachung des Hinweises auf die Patenterteilung: **22.06.2016**
(21) Anmeldenummer: 09772015.5
(22) Anmeldetag: 01.07.2009
(51) Int. Cl.: A47L 15/44, D06F 39/02

(54) **DOSIERVORRICHTUNG**
DOSING DEVICE
DISPOSITIF DE DOSAGE

(30) Priorität: 02.07.2008 DE 102008030923
(43) Veröffentlichungstag der Anmeldung: 09.03.2011
(73) Patentinhaber: Henkel AG & Co. KGaA, 40589 Düsseldorf (DE)
(72) Erfinder: EICHHOLZ, Heinz-Dieter, 58642 Iserlohn (DE)
(86) Internationale Anmeldenummer: PCT/DE2009/000929
(87) Internationale Veröffentlichungsnummer: WO 2010/000245

(56) Entgegenhaltungen:
- EP-A1- 0 392 196
- WO-A1-02/29150
- DE-A1-102006 024 152
- DE-A1-102006 043 973

## Beschreibung

Die Erfindung betrifft eine Dosiervorrichtung für die Dosierung flüssiger Reinigungs- oder Spülmittel in Geschirrspülern und/oder Waschmaschinen nach dem Oberbegriff des Anspruchs 1.

Aus dem Stand der Technik sind bereits Dosiervorrichtungen wie beispielsweise durch die Druckschriften WO 02/077353 A1 und DE 10 2006 024 152 A1, sowie durch WO 02/29150 A1 und DE 10 2006 043 973 A1 bekannt.

Aufgabe der Erfindung ist es, eine Dosiervorrichtung vorzuschlagen, die eine gut entsorgbare Austauscheinheit umfasst.

Die Aufgabe wird, ausgehend von einer Dosiervorrichtung der eingangs genannten Art, durch die kennzeichnenden Merkmale des Anspruchs 1 gelöst.

Durch die in den abhängigen Ansprüchen genannten Merkmale sind vorteilhafte Ausführungsbeispiele und Weiterbildungen der Erfindung möglich.

Dementsprechend zeichnet sich eine erfindungsgemäße Dosiervorrichtung dadurch aus, dass eine Kontrolleinheit zur Restentleerung wenigstens einer Kammer vorgesehen ist. Grundsätzlich kann es von Vorteil sein, beim Dosieren mehrere Kammern bereitzustellen, um verschiedene Reinigungs- bzw. Spülmittel zu bevorraten. Im Allgemeinen stimmen dabei die jeweiligen Mengeneinheiten eines Spül- oder Reinigungsmittels für verschiedene Reinigungs- bzw. Spülmittel während eines Spülzyklus nicht überein. Obgleich das Volumen der jeweiligen Kammern so ausgebildet werden kann, dass die einzelnen Reinigungs- bzw. Spülmittel etwa für die gleiche Anzahl an Spülzyklen ausreichen, kann es dennoch leicht vorkommen, dass beispielsweise in einer oder mehreren Kammern noch ein Rest an den entsprechenden Reinigungs- bzw. Spülmitteln vorhanden ist, während eine andere Kammer bereits vollständig entleert wurde.

Durch das Vorhandensein einer Kontrolleinheit, welche eine Restentleerung von Kammern ermöglicht, ist die Austauscheinheit für den Verbraucher relativ einfach entsorgbar. Außerdem kann die Dosiervorrichtung dadurch noch umweltfreundlicher ausgebildet sein, da sich der Verbraucher nicht um die Entsorgung noch verbliebener Reinigungs- und Spülmittel kümmern muss bzw. diese getrennt von der Austauscheinheit entsorgen muss.

### Ausführungsbeispiel

In der Zeichnung ist ein Ausführungsbeispiel der Erfindung dargestellt und anhand der Figur nachfolgend näher erläutert. Im Einzelnen zeigt
- Figur 1: eine schematische Darstellung einer Dosiervorrichtung mit einer Kontrolleinheit zur Restentleerung.

Figur 1 zeigt eine Dosiervorrichtung 1, welche eine Kartusche 2 als Austauscheinheit und eine Konsole 6 umfasst. Die Kartusche 2 und die Konsole 6 können vom Benutzer getrennt werden. Die Kartusche 2 umfasst einzelne Kammern 3, 4 und 5, in welchen Reinigungs- und Spülmittel 21, 22, 23 bevorratet werden können. Außerdem befinden sich in den Kammern 3, 4, 5 Füllstandsensoren 7, 8, 9.

Die Füllstandsensoren 7, 8, 9 sind über Verbindungsleitungen 12, 13, 14 mit der Kontrolleinheit 10 verbunden. Die Energieversorgung der Kontrolleinheit 10 erfolgt über eine Batterie 11. Des Weiteren sind zur Dosierung und/oder Entleerung der Kammern 3, 4, 5 Auslassvorrichtungen bzw. Aktuatoren 15, 16, 17 vorgesehen. Die Entleerung der Kammern 3, 4, 5 erfolgt in diesem Ausführungsbeispiel in Schwerkraftrichtung nach unten. Die Auslassvorrichtungen 15, 16, 17 werden durch die Kontrolleinheit 10 über Steuerleitungen 18, 19, 20 gesteuert.

Außerdem ist an der Konsole 6 eine Leuchtdiode (LED) 24 angebracht, welche ebenfalls von der Kontrolleinheit 10 angesteuert wird. Wird die Kartusche von der Konsole 6 getrennt, so veranlasst die Kontrolleinheit 10 ein Leuchten bzw. Blinken der LED 24. Leuchtet diese grün, so bedeutet dies, dass der Verbraucher die Kartusche 2 wieder mit der Konsole 6 verbinden und die Kartusche 2 auch weiterhin benutzen kann. Blinkt dagegen die Leuchtdiode 24 rot, so bedeutet dies, dass die Kartusche nur noch für einen Spülzyklus verwendet werden kann und danach entsorgt werden muss. Gleichzeitig bedeutet dies, dass auch eine Restentleerung der Kammern 3, 4, 5 beim nächsten Spülzyklus stattfindet.

Das hier gezeigte Ausführungsbeispiel ist so konzipiert, dass sobald eine Kammer leer ist oder weniger als eine Mengeneinheit, welche für einen Spülzyklus benötigt wird, in einer der Kammern noch vorhanden ist, das gesamte System, also alle Kammern 3, 4 und 5 vollständig entleert werden.

Um auch die Konsole 6 sehr gut entsorgen zu können, kann beispielsweise eine Soll-Bruchstelle zum Aufbrechen der Konsole 6 und Entfernen der Batterie 11 vorgesehen sein, wodurch eine getrennte umweltfreundliche Entsorgung von Konsole 6 und Batterie 11 ermöglicht und für den Verbraucher erleichtert werden kann.

Allen Ausführungsbeispielen und Weiterbildungen der Erfindung ist gemeinsam, dass eine Kontrolleinheit zur Restentleerung wenigstens einer Kammer vorgesehen ist.

### Bezugszeichenliste:

- 1: Dosiervorrichtung
- 2: Kartusche
- 3: Kammer
- 4: Kammer
- 5: Kammer
- 6: Konsole
- 7: Füllstandssensor
- 8: Füllstandssensor
- 9: Füllstandssensor
- 10: Kontrolleinheit
- 11: Batterie
- 12: Verbindungsleitung
- 13: Verbindungsleitung
- 14: Verbindungsleitung
- 15: Auslassvorrichtung/Aktuator
- 16: Auslassvorrichtung/Aktuator
- 17: Auslassvorrichtung/Aktuator
- 18: Steuerleitung
- 19: Steuerleitung
- 20: Steuerleitung
- 21: Reinigungs-/Spülmittel
- 22: Reinigungs-/Spülmittel
- 23: Reinigungs-/Spülmittel
- 24: LED

## Patentansprüche

1. Dosiervorrichtung (1) für die Dosierung flüssiger Reinigungs- oder Spülmittel (21, 22, 23) in Geschirrspülern und/oder Waschmaschinen mit wenigstens einer Kammer (3, 4, 5) zur Bevorratung der Reinigungs- bzw. Spülmittel (21, 22, 23) die eine Austauscheinheit umfasst und wobei wenigstens zwei Mengeneinheiten in der jeweiligen Kammer (3, 4, 5) bevorratbar sind und eine Mengeneinheit die Menge des für einen jeweiligen Spülzyklus benötigten Reinigungs- bzw. Spülmittels (21, 22, 23) in der jeweiligen Kammer (3, 4, 5) darstellt, wobei eine Kontrolleinheit (10) zur Restentleerung wenigstens einer Kammer (3, 4, 5) vorgesehen ist,
**dadurch gekennzeichnet, dass**
die Kontrolleinheit (10) zur Entleerung aller Kammern (3, 4, 5) der Austauscheinheit ausgebildet ist, also alle Kammern vollständig entleert werden, sobald eine Kammer (3, 4, 5) weniger als eine Mengeneinheit an Reinigung- bzw. Spülmittel enthält.

2. Dosiervorrichtung (1) nach Anspruch 1, **dadurch gekennzeichnet, dass** ein Füllstandssensor (7, 8 ,9) zur Bestimmung des Füllstandes wenigstens einer Kammer (3, 4, 5)vorhanden ist.

3. Dosiervorrichtung (1) nach einem der vorgenannten Ansprüche, **dadurch gekennzeichnet, dass** die Kontrolleinheit(10) zur Erfassung von Signalen des Füllstandssensors (7, 8,9) und zur Restentleerung wenigstens einer Kammer (3, 4, 5)bei Bestimmung eines Füllstandes durch den Füllstandssensor(7, 8, 9) ausgebildet ist, welcher geringer als eine Mengeneinheit in dieser Kammer (3, 4, 5) oder in einer der Kammern (3, 4, 5)ist.

4. Dosiervorrichtung (1) nach einem der vorgenannten Ansprüche, **dadurch gekennzeichnet, dass** eine Auslassvorrichtung (15, 16, 17), die von der Kontrolleinheit (10) ansteuerbar ist, vorhanden ist.

5. Dosiervorrichtung (1) nach einem der vorgenannten Ansprüche, **dadurch gekennzeichnet, dass** die Kontrolleinheit (10) zur Ausgabe genau einer Mengeneinheit mittels der Auslassvorrichtung (15, 16, 17) ausgebildet ist.

6. Dosiervorrichtung (1) nach einem der vorgenannten Ansprüche, **dadurch gekennzeichnet, dass** die Kontrolleinheit (10) zur Entleerung aller Kammern (3, 4, 5) über eine getaktete Ausgabe von Mengeneinheiten des gesamten in der jeweiligen Kammer (3, 4, 5) befindlichen Reinigungs- bzw. Spülmittels (21, 22, 23) mittels der Auslassvorrichtung (15,16, 17) ausgebildet ist.

7. Dosiervorrichtung (1) nach einem der vorgenannten Ansprüche, **dadurch gekennzeichnet, dass** die Kontrolleinheit(10) zur Entleerung aller Kammern über eine einzige Ausgabe des gesamten in der jeweiligen Kammer (3, 4, 5) befindlichen Reinigungs- bzw. Spülmittels (21, 22, 23) auf einmal mittels der Auslassvorrichtung (15, 16, 17) ausgebildet ist.

8. Dosiervorrichtung (1) nach einem der vorgenannten Ansprüche, **dadurch gekennzeichnet, dass** eine Kartusche (2), welche die Kammern (3, 4, 5) umfasst, vorhanden ist.

9. Dosiervorrichtung (1) nach einem der vorgenannten Ansprüche, **dadurch gekennzeichnet, dass** eine Konsole (6), welche die Kontrolleinheit (10) und/oder die Auslassvorrichtung (15, 16, 17) umfasst, vorhanden ist.

10. Dosiervorrichtung (1) nach einem der vorgenannten Ansprüche, **dadurch gekennzeichnet, dass** die Kartusche (2) und/oder die Konsole (6) als austauschbare Austauscheinheit ausgebildet sind.

11. Dosiervorrichtung (1) nach einem der vorgenannten Ansprüche, **dadurch gekennzeichnet, dass** eine Energieversorgungseinheit vorhanden ist.

12. Dosiervorrichtung (1) nach einem der vorgenannten Ansprüche, **dadurch gekennzeichnet, dass** die Energieversorgungseinheit im Inneren der Konsole (6) angebracht ist.

13. Dosiervorrichtung (1) nach einem der vorgenannten Ansprüche, **dadurch gekennzeichnet, dass** die Energieversorgungseinheit als Batterie (11) ausgebildet ist.

14. Dosiervorrichtung (1) nach einem der vorgenannten Ansprüche, **dadurch gekennzeichnet, dass** die Konsole (6) eine Sollbruchstelle zum Aufbrechen der Konsole (6) und Entfernen der Batterie (11) aufweist.

15. Dosiervorrichtung (1) nach einem der vorgenannten Ansprüche, **dadurch gekennzeichnet, dass** eine Kartusche (2) Verschlussvorrichtungen umfasst, welche beim betriebsgemäßen Verbinden mit der Konsole (6) nicht mehr verschließbar sind.

## Claims

1. A dosing device (1) for dosing liquid cleaning or rinsing agents (21, 22, 23) into dishwashers and/or washing machines comprising at least one chamber (3, 4, 5) for storing the cleaning or rinsing agent (21, 22, 23), comprising a replacement unit, it being possible to store at least two units of quantity in the relevant chamber (3, 4, 5) and a unit of quantity representing the quantity of the cleaning or rinsing agent (21, 22, 23) required for a particular rinsing cycle, a control unit (10) for removing residues from at least one chamber (3, 4, 5) being provided,
**characterized in that**
the control unit (10) is designed to empty all of the chambers (3, 4, 5) of the replacement unit,
i.e. all of the chambers are completely emptied once one chamber (3, 4, 5) contains less than one unit of quantity of cleaning or rinsing agent.

2. The dosing device (1) according to claim 1, **characterized in that** a fill-level sensor (7, 8, 9) is provided for detecting the fill level in at least one chamber (3, 4, 5).

3. The dosing device (1) according to one of the preceding claims, **characterized in that** the control unit (10) is designed to pick up signals from the fill-level sensor (7, 8, 9) and to remove residues from at least one chamber (3, 4, 5) if a fill level of less than one unit of quantity is detected in this chamber (3, 4, 5) or in one of the chambers (3, 4, 5) by means of the fill-level sensor (7, 8, 9).

4. The dosing device (1) according to one of the preceding claims, **characterized in that** an outlet device (15, 16, 17) that can be actuated by means of the control device (10) is provided.

5. The dosing device (1) according to one of the preceding claims **characterized in that** the control unit (10) is designed to dispense exactly one unit of quantity by means of the outlet device (15, 16, 17).

6. The dosing device (1) according to one of the preceding claims, **characterized in that** the control unit (10) is designed to empty all of the chambers (3, 4, 5) by dispensing units of quantity of the total quantity of cleaning or rinsing agent (21, 22, 23) located in the relevant chamber (3, 4, 5) in a clocked manner and by means of the outlet device (15, 16, 17).

7. The dosing device (1) according to one of the preceding claims, **characterized in that** the control unit (10) is designed to empty all of the chambers by dispensing the total quantity of cleaning or rinsing agent (21, 22, 23) located in the relevant chamber (3, 4, 5) at once by
means of the outlet device (15, 16, 17).

8. The dosing device (1) according to one of the preceding claims, **characterized in that** a cartridge (2) is provided that comprises the chambers (3, 4, 5).

9. The dosing device (1) according to one of the preceding claims, **characterized in that** a control
panel (6) comprising the control unit (10) and/or the outlet device (15, 16, 17) is provided.

10. The dosing device (1) according to one of the preceding claims, **characterized in that** the
cartridge (2) and/or the control panel (6) are formed as a replacement unit that can be replaced.

11. The dosing device (1) according to one of the preceding claims, **characterized in that** a power-supply unit is provided.

12. The dosing device (1) according to one of the preceding claims, **characterized in that** the
power-supply unit is mounted inside the control panel (6).

13. The dosing device (1) according to one of the preceding claims, **characterized in that** the
power-supply unit (1) is a battery (11).

14. The dosing device (1) according to one of the preceding claims, **characterized in that** the control panel (6) comprises a predetermined break point for opening the control panel (6) and removing the battery (11).

15. The dosing device (1) according to one of the preceding claims, **characterized in that** a cartridge (2) comprises closure devices which, once operatively connected to the control panel (6), can no longer close.

## Revendications

1. Dispositif de dosage (1) destiné à doser un agent de nettoyage ou de rinçage liquide (21, 22, 23) dans des lave-vaisselle et/ou des lave-linge pourvus d'au moins un compartiment (3, 4, 5), destiné à l'approvisionnement en agent de nettoyage ou de rinçage (21, 22, 23), qui comprend une unité d'échange, au moins deux unités de quantité pouvant être approvisionnées dans le compartiment respectif (3, 4, 5) et une unité de quantité représentant la quantité d'agent de nettoyage et de rinçage (21, 22, 23) qui est nécessaire à chaque cycle de rinçage dans le compartiment respectif (3, 4, 5), une unité de commande (10) étant prévue pour vidanger au moins un compartiment (3, 4, 5),
**caractérisé en ce que**
l'unité de commande (10) est configurée pour vidanger tous les compartiments (3, 4, 5) de l'unité d'échange de façon à ce que tous les compartiments soient complètement vidangés dès qu'un compartiment (3, 4, 5) contient moins d'une unité de quantité d'agent de nettoyage ou de rinçage.

2. Dispositif de dosage (1) selon la revendication 1, **caractérisé en ce qu'**un capteur de niveau de remplissage (7, 8, 9) est prévu pour déterminer le niveau de remplissage d'au moins un compartiment (3, 4, 5).

3. Dispositif de dosage (1) selon l'une des revendications précédentes, **caractérisé en ce que** l'unité de commande (10) est configurée pour détecter des signaux du capteur de niveau de remplissage (7, 8, 9) et pour vidanger au moins un compartiment (3, 4, 5) lorsque le capteur de niveau de remplissage (7, 8, 9) détecte un niveau de remplissage qui est inférieur à une unité de quantité dans ce compartiment (3, 4, 5) ou dans l'un des compartiments (3, 4, 5).

4. Dispositif de dosage (1) selon l'une des revendications précédentes, **caractérisé en ce qu'**il est prévu un dispositif de sortie (15, 16, 17) qui peut être commandé par l'unité de commande (10).

5. Dispositif de dosage (1) selon l'une des revendications précédentes, **caractérisé en ce que** l'unité de commande (10) est configuré pour délivrer exactement une unité de quantité au moyen du dispositif de sortie (15, 16, 17).

6. Dispositif de dosage (1) selon l'une des revendications précédentes, **caractérisé en ce que** l'unité de commande (10) est configurée pour vidanger tous les compartiments (3, 4, 5) en délivrant de façon cadencée des unités de quantité de tout l'agent de nettoyage ou de rinçage (21, 22, 23) situé dans le compartiment respectif (3, 4, 5) au moyen du dispositif de sortie (15, 16, 17).

7. Dispositif de dosage (1) selon l'une des revendications précédentes, **caractérisé en ce que** l'unité de commande (10) est configuré pour vidanger tous les compartiments en délivrant en une seule fois tout l'agent de nettoyage ou de rinçage (21, 22, 23) situé dans le compartiment respectif (3, 4, 5) au moyen du dispositif de sortie (15, 16, 17).

8. Dispositif de dosage (1) selon l'une des revendications précédentes, **caractérisé en ce qu'**il est prévu une cartouche (2) qui comporte les compartiments (3, 4, 5).

9. Dispositif de dosage (1) selon l'une des revendications précédentes, **caractérisé en ce qu'**il est prévu une console (6) qui comporte l'unité de commande (10) et/ou le dispositif de sortie (15, 16, 17).

10. Dispositif de dosage (1) selon l'une des revendications précédentes, **caractérisé en ce que** la cartouche (2) et/ou la console (6) sont configurées en unité d'échange remplaçable.

11. Dispositif de dosage (1) selon l'une des revendications précédentes, **caractérisé en ce qu'**il est prévu une unité d'alimentation en énergie.

12. Dispositif de dosage (1) selon l'une des revendications précédentes, **caractérisé en ce que** l'unité d'alimentation en énergie est montée à l'intérieur de la console (6).

13. Dispositif de dosage (1) selon l'une des revendications précédentes, **caractérisé en ce que** l'unité d'alimentation en énergie est configurée en batterie (11).

14. Dispositif de dosage (1) selon l'une des revendications précédentes, **caractérisé en ce que** la console (6) comporte un point de moindre résistance mécanique destiné à rompre la console (6) et à retirer la batterie (11).

15. Dispositif de dosage (1) selon l'une des revendications précédentes, **caractérisé en ce qu'**une cartouche (2) comprend des dispositifs de fermeture qui ne peuvent plus être fermées lors du raccordement fonctionnel à la console (6).
